# EUROPÄISCHE PATENTSCHRIFT

(11) **EP 4 121 713 B1**
(45) Veröffentlichungstag und Bekanntmachung des Hinweises auf die Patenterteilung: **25.06.2025**
(21) Anmeldenummer: 21707642.1
(22) Anmeldetag: 19.02.2021
(51) Int. Cl.: F41H 7/04

(54) **FAHRERHAUS UND NUTZFAHRZEUG**
DRIVER'S CAB AND UTILITY VEHICLE
CABINE DE CONDUCTEUR ET VÉHICULE UTILITAIRE

(30) Priorität: 19.03.2020 DE 102020107664
(43) Veröffentlichungstag der Anmeldung: 25.01.2023
(73) Patentinhaber: Rheinmetall MAN Military Vehicles Österreich GesmbH, 1230 Wien (AT)
(72) Erfinder: WIMMER, Robert, 2514 Möllersdorf (AT); FEJES, Andras, 9028 Györ (HU)
(74) Vertreter: HKW Intellectual Property PartG mbB
(86) Internationale Anmeldenummer: PCT/EP2021/054157
(87) Internationale Veröffentlichungsnummer: WO 2021/185527

(56) Entgegenhaltungen:
- WO-A2-2013/115894
- DE-A1- 102012 001 117
- US-A1- 2012 097 019
- US-A1- 2014 026 741
- US-B1- 8 943 946

## Beschreibung

Die vorliegende Erfindung betrifft ein Fahrerhaus für ein Nutzfahrzeug, insbesondere für ein militärisches Nutzfahrzeug, und ein Nutzfahrzeug, insbesondere ein militärisches Nutzfahrzeug, mit einem derartigen Fahrerhaus. Geländegängige Nutzfahrzeuge für den militärischen Bereich weisen zumeist ein geschütztes Fahrerhaus auf. Um Insassen des Fahrerhauses gegen Beschuss, Sprengfallen, unkonventionelle Spreng- oder Brandvorrichtungen (USBV, Engl.: Improvised Explosive Device, IED), Minen oder dergleichen zu schützen, weist das Fahrerhaus einen entsprechend gepanzerten Fahrerhausboden auf. Der Anmelderin ist dabei betriebsinterner Stand der Technik bekannt, bei welchem an dem Fahrerhausboden Zusatzmaterial in Form von Aufdickungen, wie beispielsweise mehreren miteinander verschweißten Platten, Rippen und/oder Versteifungselementen, vorgesehen ist. Hierdurch ist es möglich, einen möglichst steifen Fahrerhausboden zu fertigen, welcher einer bei einer Ansprengung des Fahrerhauses erzeugten Druckwelle standhält und sich nicht in das Fahrerhaus hinein verformt.

Die US 2014/0026741 A1 beschreibt ein System zum Absorbieren einer Explosionslast für ein Fahrzeug. Das System umfasst eine Außenhaut mit einer Außenseite und einer Innenseite, eine Innenstruktur, die relativ zu der Innenseite der Außenhaut angeordnet ist, und eine Innenhaut. Die Außenhaut kann teilweise doppelt gekrümmt sein.

Vor diesem Hintergrund besteht eine Aufgabe der vorliegenden Erfindung darin, ein verbessertes Fahrerhaus für ein Nutzfahrzeug zur Verfügung zu stellen.

Demgemäß wird gemäß Anspruch 1 ein Fahrerhaus für ein Nutzfahrzeug, insbesondere für ein militärisches Nutzfahrzeug, vorgeschlagen. Das Fahrerhaus umfasst einen von dem Fahrerhaus umgrenzten Innenraum, einen Fahrerhausboden und eine an den Fahrerhausboden angeformte Vorwölbung, welche von dem Innenraum weg gewölbt ist, so dass sich die Vorwölbung von dem Innenraum weg erstreckt und sich in eine Umgebung des Fahrerhauses hineinerstreckt. Dabei weist die Vorwölbung eine die Vorwölbung in einer den Fahrerhausboden schneidenden ersten Schnittebene definierende erste Kontur auf, welche zumindest abschnittsweise bogenförmig gekrümmt ist, wobei die Vorwölbung eine die Vorwölbung in einer den Fahrerhausboden schneidenden zweiten Schnittebene definierende zweite Kontur aufweist, welche zumindest abschnittsweise bogenförmig gekrümmt ist, und wobei die erste Schnittebene und die zweite Schnittebene senkrecht zueinander positioniert sind. Dabei sind an den Fahrerhausboden eine erste Vorwölbung und eine zweite Vorwölbung angeformt, welche voneinander beabstandet angeordnet sind, wobei an den Fahrerhausboden eine dritte Vorwölbung angeformt ist, wobei die dritte Vorwölbung von dem Innenraum weggewölbt ist, und wobei die dritte Vorwölbung zwischen der ersten Vorwölbung und der zweiten Vorwölbung angeordnet ist.

Dadurch, dass an dem Fahrerhausboden die von dem Innenraum weggewölbte Vorwölbung vorgesehen ist, kann aufgrund der dreidimensionalen Geometrie der Vorwölbung, die durch die beiden Konturen definiert ist, eine hohe Strukturfestigkeit oder Steifigkeit des Fahrerhausbodens erzielt werden. Auf einleitend genannte Zusatzmaterialien kann vorteilhafterweise verzichtet werden. Hierdurch ergibt sich eine Gewichtsreduktion, der Bearbeitungsaufwand wird verringert und sich verschlechternde Materialeigenschaften durch einen Hitzeeintrag bei einem Anschweißen der Zusatzmaterialien können verhindert werden.

Das Fahrerhaus kann auch als Führerhaus oder Fahrerkabine bezeichnet werden. Das Fahrerhaus ist geeignet, mehrere Insassen, beispielsweise einen Fahrer und einen Beifahrer, aufzunehmen. Das Fahrerhaus ist insbesondere ein geschütztes Fahrerhaus oder kann als solches bezeichnet werden. Das heißt, das Fahrerhaus ist gegen Beschuss, Sprengfallen, USBV, Minen oder dergleichen geschützt. Hierzu kann das Fahrerhaus beispielsweise aus Panzerstahlplatten aufgebaut sein oder Panzerstahlplatten aufweisen. Es können jedoch auch Aluminiumlegierungen oder Faserverbundwerkstoffe Anwendung finden.

Das Fahrerhaus umfasst eine Vorderwand, eine der Vorderwand gegenüberliegend angeordnete Rückwand, zwei einander gegenüberliegende Seitenwände sowie den Fahrerhausboden. Dem Fahrerhausboden gegenüberliegend ist eine Decke des Fahrerhauses platziert. An der Vorderwand kann eine Windschutzscheibe angebracht sein. An den Seitenwänden können Türen vorgesehen sein. Die Vorderwand, die Rückwand, die Seitenwände, die Decke und der Fahrerhausboden umschließen den Innenraum und grenzen den Innenraum somit von einer Umgebung des Fahrerhauses ab. Der Innenraum kann über Türen und/oder Luken von der Umgebung her zugänglich sein. Die Schnittebenen können dem Fahrerhaus und/oder dem Fahrerhausboden zugeordnet sein.

Unter einer "Vorwölbung" ist vorliegend eine dreidimensionale Geometrie zu verstehen, welche beulenförmig oder zumindest abschnittsweise kugelförmig, eiförmig oder dergleichen gekrümmt ist. Die Vorwölbung kann auch als Wölbung oder Ausbeulung bezeichnet werden. Dabei weist die Vorwölbung beispielsweise die Form einer Freiformfläche auf. Dass die Vorwölbung von dem Innenraum "weggewölbt" ist, bedeutet vorliegend, dass sich die Vorwölbung von dem Innenraum weg erstreckt und sich in die Umgebung des Fahrerhauses hineinerstreckt.

Unter einer "Kontur" ist vorliegend insbesondere eine Kurve zu verstehen, welche für einen Betrachter bei senkrechter Betrachtung auf die jeweilige Schnittebene die Vorwölbung von deren Umgebung abgrenzt. Der Begriff "Kontur" kann durch die Begriffe "Umriss" oder "Kurve" ersetzt werden. Die Konturen können insbesondere jeweils aus unterschiedlichen Radien, Ellipsenabschnitten, Ovalabschnitten, Kurvenabschnitten, Geradenabschnitten oder dergleichen zusammengesetzt sein. Jedoch sind die Konturen in jedem Fall zumindest abschnittsweise bogenförmig gekrümmt oder weisen eine bogenförmige Krümmung auf. Unter einer "Krümmung" ist vorliegend die lokale Abweichung der jeweiligen Kontur von einer Geraden zu verstehen. Die Konturen können Innenkonturen oder Außenkonturen der Vorwölbung sein.

Dass die Konturen die Vorwölbung in der jeweiligen Schnittebene "definieren" bedeutet vorliegend insbesondere, dass die jeweilige Kontur eine zweidimensionale Geometrie der Vorwölbung angibt, welche sich in der jeweiligen Schnittebene ergibt, wenn die jeweilige Schnittebene die Vorwölbung schneidet. Insbesondere definieren oder bestimmen die beiden Konturen die dreidimensionale Geometrie der Vorwölbung. Vorzugsweise ist eine beliebige Anzahl an weiteren parallel zu der ersten Schnittebene angeordneten ersten Schnittebenen vorgesehen, wobei sich die erste Kontur in den unterschiedlichen ersten Schnittebenen verändert. Entsprechendes gilt für die zweite Schnittebene und die zweite Kontur. Die Überlagerung der beiden Konturen ergibt die dreidimensionale Geometrie der Vorwölbung. Für den Fall, dass die Konturen identisch sind, kann die Vorwölbung im einfachsten Fall abschnittsweise kugelförmig oder kugelkalottenförmig sein. Bevorzugt jedoch unterscheiden sich die Konturen in ihrer zweidimensionalen Geometrie voneinander. Das heißt, die erste Kontur und die zweite Kontur unterscheiden sich bevorzugt voneinander und sind insbesondere nicht identisch.

Gemäß einer Ausführungsform spannen eine Hochrichtung des Fahrerhauses und eine Längsrichtung des Fahrerhauses die erste Schnittebene auf, wobei die Hochrichtung und eine Querrichtung des Fahrerhauses die zweite Schnittebene aufspannen, und wobei die Hochrichtung, die Längsrichtung und die Querrichtung senkrecht zueinander positioniert sind.

Dem Fahrerhaus ist somit ein Koordinatensystem mit einer x-Richtung oder Längsrichtung, einer y-Richtung oder Hochrichtung und einer z-Richtung oder Querrichtung zugeordnet. Das Koordinatensystem kann auch dem Fahrerhausboden zugeordnet sein. Dass die Hochrichtung und die Längsrichtung die erste Schnittebene "aufspannen" bedeutet vorliegend, dass die Hochrichtung und die Längsrichtung in der ersten Schnittebene liegen. Alternativ können die Hochrichtung und die Längsrichtung auch nur jeweils parallel zu der ersten Schnittebene ausgerichtet sein. Analoges gilt für die zweite Schnittebene und entsprechend für die Hochrichtung und die Querrichtung.

Gemäß einer weiteren Ausführungsform schneiden die erste Schnittebene und die zweite Schnittebene die Vorwölbung jeweils mittig.

Die Vorwölbung kann zumindest zu einer der Schnittebenen spiegelsymmetrisch aufgebaut sein. Wie zuvor erwähnt, können jedoch eine beliebige Anzahl an ersten Schnittebenen und/oder eine beliebige Anzahl an zweiten Schnittebenen vorgesehen sein, wobei die ersten Schnittebenen und die zweiten Schnittebenen jeweils parallel zueinander angeordnet sind. In diesem Fall schneiden diese zusätzlichen Schnittebenen die Vorwölbung nicht mittig.

Gemäß einer weiteren Ausführungsform umfasst das Fahrerhaus einen Sitz, welcher oberhalb der Vorwölbung angeordnet ist.

Vorzugsweise ist ein erster Sitz oder Fahrersitz und ein zweiter Sitz oder Beifahrersitz vorgesehen. Insbesondere ist der Sitz in der Hochrichtung betrachtet oberhalb der Vorwölbung positioniert. Jedem Sitz kann eine derartige Vorwölbung zugeordnet sein. Zumindest dem ersten Sitz ist jedoch eine derartige Vorwölbung zugeordnet. Die Sitze sind in der Querrichtung betrachtet voneinander beabstandet angeordnet. In der Querrichtung betrachtet sind die Sitze bevorzugt mittig über den Vorwölbungen positioniert. Die Sitze können in der Querrichtung betrachtet jedoch auch außermittig zu der jeweiligen Vorwölbung positioniert sein.

Gemäß einer weiteren Ausführungsform ist die erste Kontur durchgehend gekrümmt und/oder die zweite Kontur ist durchgehend gekrümmt.

Insbesondere ist die erste Kontur und/oder die zweite Kontur durchgehend bogenförmig gekrümmt. Das heißt, dass entweder die erste Kontur oder die zweite Kontur oder beide Konturen durchgehend gekrümmt sein können. "Durchgehend gekrümmt" bedeutet vorliegend, dass die erste Kontur und/oder die zweite Kontur keine Geradenabschnitte aufweist. Für den Fall, dass die erste Kontur und/oder die zweite Kontur durchgehend gekrümmt ist, ist die jeweilige Kontur bevorzugt ausschließlich aus unterschiedlichen gekrümmten Geometrien, wie beispielsweise Kreisabschnitten, Bögen, Radien, Ellipsenabschnitten, Ovalabschnitten und/oder Kurvenabschnitten, zusammengesetzt. Unter einem "Bogen" kann vorliegend ein Kreisbogen, also ein Kreisabschnitt, zu verstehen sein. Die erste Kontur und/oder die zweite Kontur kann auch ein Kreisabschnitt, ein Bogen, ein Radius, ein Ellipsenabschnitt, ein Ovalabschnitt oder ein Kurvenabschnitt sein. In diesem Fall ist die erste Kontur und/oder die zweite Kontur nicht aus unterschiedlichen Geometrien zusammengesetzt.

Gemäß einer besonders bevorzugten Ausführungsform wird demgemäß ein Fahrerhaus für ein Nutzfahrzeug, insbesondere für ein militärisches Nutzfahrzeug, vorgeschlagen. Das Fahrerhaus umfasst einen von dem Fahrerhaus umgrenzten Innenraum, einen Fahrerhausboden, und eine an den Fahrerhausboden angeformte Vorwölbung, welche von dem Innenraum weggewölbt ist, wobei die Vorwölbung eine die Vorwölbung in einer den Fahrerhausboden schneidenden ersten Schnittebene definierende erste Kontur aufweist, welche durchgehend gekrümmt ist, wobei die Vorwölbung eine die Vorwölbung in einer den Fahrerhausboden schneidenden zweiten Schnittebene definierende zweite Kontur aufweist, welche durchgehend gekrümmt ist, und wobei die erste Schnittebene und die zweite Schnittebene senkrecht zueinander positioniert sind.

Gemäß einer weiteren Ausführungsform ist die Vorwölbung zumindest abschnittsweise eiförmig gewölbt.

Der Begriff "eiförmig" kann durch den Begriff "ovoidförmig" ersetzt werden. Die Geometrie der Vorwölbung kann daher auch als Ovoid bezeichnet werden. Die Begriffe "eiförmig" oder "ovoidförmig" bezeichnen vorliegend eine dreidimensionale rundliche Figur, die im weitesten Sinne dem Profil eines Vogeleis ähnelt. Insbesondere kann die eiförmige Geometrie durch die Rotation eines Ovals um eine Symmetrieachse erstellt werden. Das Oval weist dabei im Unterschied zu einer Ellipse jedoch nur eine Symmetrieachse auf, zu welcher das Oval spiegelsymmetrisch aufgebaut ist. Die eiförmige Geometrie der Vorwölbung ergibt sich aus den beiden senkrecht zueinander orientierten Konturen. Die Vorwölbung bildet jedoch nur teilweise eine eiförmige Geometrie, welche aus dem Fahrerhausboden nach unten in die Umgebung hinein herausragt.

Gemäß einer weiteren Ausführungsform unterscheidet sich die erste Kontur in ihrer Krümmung von der zweiten Kontur.

Unter der "Krümmung" oder dem "Krümmungsgrad" ist vorliegend die Abweichung der jeweiligen Kontur von einer Geraden zu verstehen. Je größer die Krümmung ist, desto enger oder stärker krümmt sich die jeweilige Kontur.

Gemäß einer weiteren Ausführungsform ist die zweite Kontur stärker als die erste Kontur gekrümmt.

Durch die unterschiedlich gekrümmten Konturen ergibt sich die eiförmige Geometrie der Vorwölbung. Die Konturen sind vorzugsweise beide konvex gekrümmt. Somit ist auch die Vorwölbung selbst konvex gekrümmt. Das heißt, die Vorwölbung wölbt sich aus dem Innenraum hinaus in die Umgebung hinein.

An dem Fahrerhausboden sind eine erste Vorwölbung und eine zweite Vorwölbung angeformt, welche voneinander beabstandet angeordnet sind.

Insbesondere sind die erste Vorwölbung und die zweite Vorwölbung in der Querrichtung betrachtet voneinander beabstandet angeordnet. Wie zuvor erwähnt, kann das Fahrerhaus zwei Sitze aufweisen, wobei jedem Sitz dann eine derartige Vorwölbung zugeordnet ist. Insbesondere ist dem ersten Sitz oder Fahrersitz die erste Vorwölbung zugeordnet. Entsprechend ist dem zweiten Sitz oder Beifahrersitz die zweite Vorwölbung zugeordnet.

An den Fahrerhausboden ist eine dritte Vorwölbung angeformt, wobei die dritte Vorwölbung von dem Innenraum weggewölbt ist, und wobei die dritte Vorwölbung zwischen der ersten Vorwölbung und der zweiten Vorwölbung angeordnet ist.

Insbesondere ist die dritte Vorwölbung entlang der Querrichtung betrachtet zwischen der ersten Vorwölbung und der zweiten Vorwölbung angeordnet. Vorzugsweise wölbt sich die dritte Vorwölbung weniger weit aus dem Innenraum heraus als die erste Vorwölbung und die zweite Vorwölbung.

Gemäß einer weiteren Ausführungsform ist an den Fahrerhausboden ein in den Innenraum hineinragender Kuppelabschnitt angeformt, welcher zwischen der ersten Vorwölbung und der zweiten Vorwölbung angeordnet ist.

Entlang der Hochrichtung betrachtet ist der Kuppelabschnitt vorzugsweise oberhalb der dritten Vorwölbung angeordnet. Der Fahrerhausboden ist vorzugsweise zu einer mittig durch den Kuppelabschnitt verlaufenden dritten Schnittebene des Fahrerhauses spiegelsymmetrisch aufgebaut. Die dritte Schnittebene ist dabei parallel zu der ersten Schnittebene und beabstandet von dieser positioniert. Der Kuppelabschnitt kann beispielsweise einen Getriebetunnel des Nutzfahrzeugs aufnehmen. Der Kuppelabschnitt ist entlang der Querrichtung betrachtet zwischen dem ersten Sitz und dem zweiten Sitz positioniert. Insbesondere ist der Kuppelabschnitt entlang der Querrichtung betrachtet mittig in dem Fahrerhaus angeordnet.

Gemäß einer weiteren Ausführungsform weist der Kuppelabschnitt einen den Kuppelabschnitt in der zweiten Schnittebene definierenden Radius auf, welcher entgegengesetzt der zweiten Kontur gekrümmt ist.

Insbesondere sind zwei Radien vorgesehen, welche beidseits des Kuppelabschnitts platziert sind. Vorzugsweise ist in der zweiten Schnittebene spiegelsymmetrisch und beidseits des Kuppelabschnitts ein derartiger Radius vorgesehen, welcher in die jeweilige zweite Kontur der ersten Vorwölbung und der zweiten Vorwölbung übergeht. Dabei weisen die Radien bevorzugt eine entgegengesetzte Krümmung zu der jeweiligen zweiten Kontur der entsprechenden Vorwölbung auf.

Gemäß einer weiteren Ausführungsform weist der Kuppelabschnitt eine den Kuppelabschnitt in einer zu der ersten Schnittebene parallelen und von dieser beabstandet angeordneten dritten Schnittebene definierende dritte Kontur auf, welche zumindest abschnittsweise bogenförmig gekrümmt ist.

Die dritte Kontur kann aus unterschiedlichen Radien, Ellipsenabschnitten, Ovalabschnitten, Kurvenabschnitten, Geradenabschnitten oder dergleichen zusammengesetzt sein. Jedoch ist die dritte Kontur in jedem Fall zumindest abschnittsweise bogenförmig gekrümmt oder weist eine bogenförmige Krümmung auf. Die dritte Kontur geht in der dritten Schnittebene in eine vierte Kontur der dritten Vorwölbung über. Dabei ist die vierte Kontur der dritten Vorwölbung entgegengesetzt zu der dritten Kontur des Kuppelabschnitts gekrümmt.

Gemäß einer weiteren Ausführungsform weist der Fahrerhausboden ein Unterteil, an welchem die Vorwölbung angeformt ist, und ein an einer Schnittstelle mit dem Unterteil verbundenes Oberteil auf.

Die Schnittstelle kann beispielsweise eine Schweißnaht sein. Vorzugsweise werden das Unterteil und das Oberteil voneinander getrennt mit Hilfe eines umformenden Verfahrens warm umgeformt. Hierzu wird beispielsweise eine Platine, insbesondere in Form einer Panzerstahlplatte, in ein geeignetes Presswerkzeug eingelegt und das Unterteil und das Oberteil werden warm umgeformt. Durch die Zweiteiligkeit des Fahrerhausbodens kann ein besonders hoher Umformgrad erreicht werden. Anschließend können das Unterteil und das Oberteil miteinander verbunden werden. Alternativ kann der Fahrerhausboden auch einteilig gefertigt werden, so dass das Unterteil und das Oberteil einteilig, insbesondere materialeinstückig, miteinander verbunden sind.

Gemäß einer weiteren Ausführungsform sind das Unterteil und/oder das Oberteil jeweils einstückig, insbesondere materialeinstückig, ausgebildet.

"Einstückig" oder "einteilig" bedeutet vorliegend, dass das Unterteil und das Oberteil jeweils als ein Bauteil ausgebildet sind und nicht aus unterschiedlichen Bauteilen zusammengesetzt sind. "Materialeinstückig" bedeutet vorliegend, dass das Unterteil und/oder das Oberteil jeweils durchgehend aus demselben Material gefertigt sind. Bevorzugt sind sowohl das Unterteil als auch das Oberteil jeweils aus Panzerstahl gefertigt. Es können jedoch auch andere Materialien, wie beispielsweise Aluminiumlegierungen oder Faserverbundwerkstoffe, für den Fahrerhausboden eingesetzt werden.

Ferner wird gemäß Anspruch 13 ein Nutzfahrzeug, insbesondere ein militärisches Nutzfahrzeug, mit einem derartigen Fahrerhaus vorgeschlagen.

Das Nutzfahrzeug ist bevorzugt ein Landfahrzeug, insbesondere ein Lastkraftwagen. Das Nutzfahrzeug ist insbesondere ein militärisches Nutzfahrzeug. Das Nutzfahrzeug kann daher auch als Militärnutzfahrzeug bezeichnet werden. Insbesondere ist das Nutzfahrzeug ein geländegängiger Lastkraftwagen. Das Nutzfahrzeug kann ein geschütztes Fahrzeug sein. Das Nutzfahrzeug umfasst einen Fahrgestellrahmen mit einer Vielzahl an Achsen. Das heißt, das Nutzfahrzeug ist ein Mehrachser, insbesondere ein Dreiachser. Das Nutzfahrzeug umfasst bevorzugt einen Allradantrieb. Das Nutzfahrzeug kann daher auch als Allrad-Nutzfahrzeug bezeichnet werden. Das Nutzfahrzeug kann ein Radfahrzeug sein. Alternativ kann das Nutzfahrzeug auch ein Kettenfahrzeug sein.

Die für das Fahrerhaus beschriebenen Ausführungsformen und Merkmale gelten für das vorgeschlagene Nutzfahrzeug entsprechend und umgekehrt.

"Ein" ist vorliegend nicht zwingend als beschränkend auf genau ein Element zu verstehen, vielmehr können auch mehrere Elemente, wie beispielsweise zwei, drei oder mehr vorgesehen sein. Auch jedes andere hier verwendete Zählwort ist nicht dahingehend zu verstehen, dass eine Beschränkung auf genau die genannte Anzahl an Elementen gegeben ist. Vielmehr sind zahlenmäßige Abweichungen nach oben und unten möglich, soweit nichts Gegenteiliges angegeben ist.

Weitere vorteilhafte Ausgestaltungen und Aspekte des Fahrerhauses und/oder des Nutzfahrzeugs sind Gegenstand der Unteransprüche sowie der im Folgenden beschriebenen Ausführungsbeispiele des Fahrerhauses und/oder des Nutzfahrzeugs. Im Weiteren werden das Fahrerhaus und/oder das Nutzfahrzeug anhand von bevorzugten Ausführungsformen unter Bezugnahme auf die beigelegten Figuren näher erläutert.
- Fig. 1: zeigt eine schematische Seitenansicht einer Ausführungsform eines Nutzfahrzeugs;
- Fig. 2: zeigt eine schematische Vorderansicht einer Ausführungsform eines Fahrerhauses für das Nutzfahrzeug gemäß Fig. 1;
- Fig. 3: zeigt eine schematische Schnittansicht des Fahrerhauses gemäß der Schnittlinie III-III der Fig. 2;
- Fig. 4: zeigt eine schematische perspektivische Ansicht einer Ausführungsform eines Fahrerhausbodens für das Fahrerhaus gemäß Fig. 2;
- Fig. 5: zeigt eine schematische Seitenansicht des Fahrerhausbodens gemäß Fig. 4;
- Fig. 6: zeigt eine schematische Schnittansicht des Fahrerhausbodens gemäß der Schnittlinie VI-VI der Fig. 5;
- Fig. 7: zeigt eine schematische Vorderansicht des Fahrerhausbodens gemäß Fig. 4;
- Fig. 8: zeigt eine schematische Schnittansicht des Fahrerhausbodens gemäß der Schnittlinie VIII-VIII der Fig. 7; und
- Fig. 9: zeigt eine weitere schematische Schnittansicht des Fahrerhausbodens gemäß der Schnittlinie IX-IX der Fig. 7.

In den Figuren sind gleiche oder funktionsgleiche Elemente mit denselben Bezugszeichen versehen worden, sofern nichts anderes angegeben ist. Verdeckte Bauteile sind in den Figuren mit gestrichelten Linien dargestellt.

Die Fig. 1 zeigt eine schematische Seitenansicht einer Ausführungsform eines Nutzfahrzeugs 1. Das Nutzfahrzeug 1 ist ein Landfahrzeug. Das Nutzfahrzeug 1 ist insbesondere ein militärisches Nutzfahrzeug. Das Nutzfahrzeug 1 kann daher auch als Militärnutzfahrzeug bezeichnet werden. Das Nutzfahrzeug 1 kann, wie in der Fig. 1 gezeigt, ein Lastkraftwagen sein. Insbesondere ist das Nutzfahrzeug 1 ein geländegängiger Lastkraftwagen. Das Nutzfahrzeug 1 kann ein geschütztes Fahrzeug sein.

Dem Nutzfahrzeug 1 ist ein Koordinatensystem mit einer x-Richtung oder Längsrichtung L, einer y-Richtung oder Hochrichtung H und einer z-Richtung oder Querrichtung Q zugeordnet. Die Richtungen H, L, Q sind senkrecht zueinander orientiert. Die Hochrichtung H ist parallel zu einer Schwerkraftrichtung g orientiert. Die Schwerkraftrichtung g ist in der Orientierung der Fig. 1 von oben nach unten orientiert.

Das Nutzfahrzeug 1 umfasst ein Fahrgestell 2 mit einem sich in der Längsrichtung L erstreckenden Fahrgestellrahmen 3. Der Fahrgestellrahmen 3 ist biegesteif und verwindungsweich und erstreckt sich von einem Fahrerhaus 4 bis hin zu einem Fahrzeugheck. "Verwindungsweich" bedeutet dabei insbesondere, dass sich der Fahrgestellrahmen 3 um die Längsrichtung L tordieren kann.

An dem Fahrgestellrahmen 3 ist eine Vielzahl an Achsen 5 bis 7 vorgesehen. Die Achsen 5 bis 7 tragen Räder 8 bis 10. Beispielsweise können drei Achsen 5 bis 7 vorgesehen sein. Das heißt, das Nutzfahrzeug 1 ist in diesem Fall ein Dreiachser. Die Anzahl der Achsen 5 bis 7 ist jedoch beliebig. Das Nutzfahrzeug 1 umfasst bevorzugt einen Allradantrieb. Das heißt, alle Achsen 5 bis 7 sind angetrieben. Das Nutzfahrzeug 1 kann daher auch als Allrad-Nutzfahrzeug bezeichnet werden. Das Nutzfahrzeug 1 kann, wie in der Fig. 1 gezeigt, ein Radfahrzeug sein. Alternativ kann das Nutzfahrzeug 1 auch ein Kettenfahrzeug sein. Die Hochrichtung H ist von den Achsen 5 bis 7 in Richtung des Fahrgestellrahmens 3 orientiert.

Das Fahrgestell 2 ist dazu geeignet, neben dem Fahrerhaus 4 einen austauschbaren und verwindungssteifen Aufbau 11 des Nutzfahrzeugs 1 zu tragen. Der Aufbau 11 kann beispielsweise eine Pritsche, ein Container, ein Koffer, ein Tank oder dergleichen sein. In der Fig. 1 ist ein Aufbau 11 in Form einer Pritsche gezeigt.

Das Fahrerhaus 4 ist vorzugsweise gegen Beschuss, Sprengfallen, unkonventionelle Spreng- oder Brandvorrichtungen (USBV, Engl.: Improvised Explosive Device, IED), Minen oder dergleichen geschützt. Das Fahrerhaus 4 umgrenzt einen Innenraum I, in welchem sich Passagiere, beispielsweise ein Fahrer und ein Beifahrer, aufhalten können. Das Fahrerhaus 4 umschließt den Innenraum I und grenzt diesen so von einer Umgebung U des Fahrerhauses 4 ab.

Die Fig. 2 zeigt eine schematische Vorderansicht einer Ausführungsform eines Fahrerhauses 4 für das Nutzfahrzeug 1. Die Fig. 3 zeigt eine schematische Schnittansicht des Fahrerhauses 4 gemäß der Schnittlinie III-III der Fig. 2. Nachfolgend wird auf die Fig. 2 und 3 gleichzeitig Bezug genommen.

Das zuvor erwähnte Koordinatensystem mit den Richtungen H, L, Q kann auch dem Fahrerhaus 4 zugeordnet sein. Das Fahrerhaus 4 umfasst einen minengeschützten, insbesondere minenschutzoptimierten, Fahrerhausboden 12, eine dem Fahrerhausboden 12 gegenüberliegend angeordnete Decke 13, zwei einander gegenüberliegend angeordnete Seitenwände 14, 15, welche mit Türen versehen sein können, eine Vorderwand 16 sowie eine der Vorderwand 16 gegenüberliegend angeordnete Rückwand 17. Die Vorderwand 16 kann eine Windschutzscheibe aufweisen.

Der Fahrerhausboden 12, die Decke 13, die Seitenwände 14, 15, die Vorderwand 16 sowie die Rückwand 17 umschließen den Innenraum I. Dabei kann der Innenraum I mit Hilfe von Türen und/oder Luken von der Umgebung U aus zugänglich sein. In dem Fahrerhaus 4 aufgenommen, das heißt in dem Innenraum I angeordnet, sind ein Fahrersitz oder erster Sitz 18 sowie ein Beifahrersitz oder zweiter Sitz 19. Die Sitze 18, 19 sind in der Querrichtung Q betrachtet nebeneinander und beabstandet voneinander positioniert.

Die Fig. 4 zeigt eine schematische perspektivische Ansicht einer Ausführungsform eines wie zuvor erwähnten Fahrerhausbodens 12 für das Fahrerhaus 4. Die Fig. 5 zeigt eine schematische Seitenansicht des Fahrerhausbodens 12. Die Fig. 6 zeigt eine schematische Schnittansicht des Fahrerhausbodens 12 gemäß der Schnittlinie VI-VI der Fig. 5. Die Fig. 7 zeigt eine schematische Vorderansicht des Fahrerhausbodens 12, die Fig. 8 zeigt eine weitere schematische Schnittansicht des Fahrerhausbodens 12 gemäß der Schnittlinie VIII-VIII der Fig. 7 und die Fig. 9 zeigt eine weitere schematische Schnittansicht des Fahrerhausbodens 12 gemäß der Schnittlinie IX-IX der Fig. 7. Nachfolgend wird auf die Fig. 4 bis 9 gleichzeitig Bezug genommen.

Der Fahrerhausboden 12 umfasst ein Unterteil 20 sowie ein Oberteil 21. Das Unterteil 20 und das Oberteil 21 sind an einer Schnittstelle 22 miteinander verbunden. Die Schnittstelle 22 kann eine Schweißnaht sein. Das heißt, der Fahrerhausboden 12 ist zweiteilig. Alternativ kann der Fahrerhausboden 12 auch ein einteiliges Bauteil sein. "Einteilig" oder "einstückig" bedeutet vorliegend, dass der Fahrerhausboden 12 aus nur einem Teil gebildet ist und nicht aus unterschiedlichen Bauteilen zusammengesetzt ist. Der Fahrerhausboden 12 kann insbesondere auch materialeinstückig ausgebildet sein. "Materialeinstückig" bedeutet vorliegend, dass der Fahrerhausboden 12 durchgehend aus demselben Material gefertigt ist.

Bevorzugt jedoch ist der Fahrerhausboden 12 zweiteilig ausgebildet und umfasst das Unterteil 20 sowie das mit diesem fest verbundene Oberteil 21. Das Unterteil 20 und das Oberteil 21 sind jeweils als einteilige, insbesondere als materialeinstückige, Bauteile ausgeführt. Das Unterteil 20 und das Oberteil 21 sind aus Stahl, insbesondere aus Panzerstahl, gefertigt. Es können jedoch auch andere Materialien, wie beispielsweise Aluminiumlegierungen oder Faserverbundwerkstoffe, für den Fahrerhausboden 12 eingesetzt werden.

Der Fahrerhausboden 12 ist nicht eben, sondern weist eine dreidimensional geformte Geometrie, insbesondere in Form einer Freiformfläche, auf. Unter einer "Freiformfläche" ist vorliegend eine beliebig dreidimensional geformte Fläche zu verstehen. Eine Freiformfläche lässt sich insbesondere mit Hilfe von stückweise polynomialen Funktionen beschreiben. Insbesondere sind Freiformflächen vorliegend dreidimensionale, in der Regel doppelt gekrümmte Flächen.

Zum Herstellen des Fahrerhausbodens 12 werden das Unterteil 20 und das Oberteil 21 als Halbzeuge, insbesondere als Platinen, beispielsweise in Form von Panzerstahlplatten, vorgeheizt und voneinander getrennt in ein entsprechendes Werkzeug eingelegt und warm umgeformt. Danach können das Unterteil 20 und das Oberteil 21 an der Schnittstelle 22 miteinander verbunden werden. Die Zweiteiligkeit des Fahrerhausbodens 12 ermöglicht somit eine einfachere Fertigung des Fahrerhausbodens 12 bei gleichzeitig hohen Umformgraden. Der "Umformgrad" ist eine Formänderungskenngröße, mit der die bleibende geometrische Veränderung eines Werkstücks beim Umformprozess erfasst werden kann.

Wie zuvor erwähnt, kann das Koordinatensystem mit den Richtungen H, L. Q dem Fahrerhaus 4 zugeordnet sein. Ferner kann das Koordinatensystem mit den Richtungen H, L, Q auch dem Fahrerhausboden 12 zugeordnet sein. Dabei spannen die Hochrichtung H und die Längsrichtung L eine erste Schnittebene E1 (Fig. 6, 7 und 8) auf, welche den Fahrerhausboden 12 beziehungsweise das Fahrerhaus 4 schneidet. Unter "aufspannen" ist vorliegend zu verstehen, dass die Hochrichtung H und die Längsrichtung L die Orientierung der ersten Schnittebene E1 im Raum definieren. Dabei können die Hochrichtung H und die Längsrichtung L in der ersten Schnittebene E1 liegen oder parallel zu dieser verlaufen.

Ferner ist dem Fahrerhausboden 12 beziehungsweise dem Fahrerhaus 4 eine zweite Schnittebene E2 (Fig. 5 und 6) zugeordnet. Die zweite Schnittebene E2 wird von der Hochrichtung H und der Querrichtung Q aufgespannt. Das heißt, die Hochrichtung H und die Querrichtung Q liegen in der zweiten Schnittebene E2 oder sind parallel zu dieser angeordnet. Die erste Schnittebene E1 und die zweite Schnittebene E2 sind senkrecht zueinander positioniert.

Es kann eine beliebige Anzahl an ersten Schnittebenen E1 vorgesehen sein, die entlang der Querrichtung Q betrachtet voneinander beabstandet und parallel zueinander angeordnet sein können. Ferner kann auch eine beliebige Anzahl an zweiten Schnittebenen E2 vorgesehen sein, die entlang der Längsrichtung L betrachtet nebeneinander und beabstandet voneinander angeordnet sind. Nachfolgend wird jedoch jeweils von nur einer ersten Schnittebene E1 und einer zweiten Schnittebene E2 ausgegangen.

Ferner ist eine dritte Schnittebene E3 (Fig. 7 und 9) vorgesehen, welche parallel zu der ersten Schnittebene E1 und beabstandet von dieser angeordnet ist. Das heißt, die dritte Schnittebene E3 wird ebenfalls von der Hochrichtung H und der Längsrichtung L aufgespannt, wobei die Hochrichtung H und die Längsrichtung L entweder in der dritten Schnittebene E3 platziert sein können oder parallel zu dieser angeordnet sind. Die dritte Schnittebene E3 ist mittig an dem Fahrerhausboden 12 vorgesehen. Der Fahrerhausboden 12 ist spiegelsymmetrisch zu der dritten Schnittebene E3 aufgebaut.

Der Fahrerhausboden 12 weist eine an diesen angeformte erste Vorwölbung 23 auf, welche von dem Innenraum I weggewölbt ist. Das heißt, die erste Vorwölbung 23 wölbt sich in die Umgebung U des Fahrerhauses 4 hinein. Vorzugsweise sind eine erste Vorwölbung 23, welche dem ersten Sitz 18 zugeordnet ist, und eine zweite Vorwölbung 24, welche dem zweiten Sitz 19 zugeordnet ist, vorgesehen. Entlang der Hochrichtung H betrachtet ist der erste Sitz 18 über der ersten Vorwölbung 23 angeordnet. Entsprechend ist der zweite Sitz 19 entlang der Hochrichtung H betrachtet über der zweiten Vorwölbung 24 angeordnet. Die Vorwölbungen 23, 24 sind vorzugsweise identisch aufgebaut. Die Vorwölbungen 23, 24 sind spiegelsymmetrisch zu der dritten Schnittebene E3 platziert. Die Vorwölbungen 23, 24 können auch als Wölbungen oder Ausbeulungen bezeichnet sein.

Die Vorwölbungen 23, 24 weisen eine dreidimensionale beulungsoptimierte Geometrie auf, so dass die Vorwölbungen 23, 24 über eine hohe Steifigkeit oder Strukturfestigkeit verfügen. Die Vorwölbungen 23, 24 sind zumindest abschnittsweise eiförmig oder ovoidförmig. Die Begriffe "eiförmig" oder "ovoidförmig" bezeichnen vorliegend eine dreidimensionale rundliche Figur, die im weitesten Sinne dem Profil eines Vogeleis ähnelt. Insbesondere kann die eiförmige Geometrie durch die Rotation eines Ovals um eine Symmetrieachse erstellt werden. Das Oval weist dabei im Unterschied zu einer Ellipse jedoch nur eine Symmetrieachse auf, zu welcher das Oval spiegelsymmetrisch aufgebaut ist. Die Geometrie der Vorwölbungen 23, 24 kann auch als Ovoid bezeichnet werden. Die Vorwölbungen 23, 24 sind an dem Unterteil 20 des Fahrerhausbodens 12 angeformt.

Da die Vorwölbungen 23, 24 identisch aufgebaut beziehungsweise spiegelsymmetrisch zu der dritten Schnittebene E3 aufgebaut und angeordnet sind, wird nachfolgend nur auf die erste Vorwölbung 23 eingegangen. Alle Erläuterungen betreffend die erste Vorwölbung 23 sind jedoch auf die zweite Vorwölbung 24 anwendbar.

Die erste Schnittebene E1 verläuft bezüglich der Querrichtung Q mittig durch die erste Vorwölbung 23 hindurch. Die erste Vorwölbung 23 kann zumindest abschnittsweise spiegelsymmetrisch zu der ersten Schnittebene E1 aufgebaut sein. Die erste Vorwölbung 23 umfasst eine erste Kontur 25 (Fig. 8), welche in der ersten Schnittebene E1 angeordnet ist. Die erste Kontur 25 kann eine Innenkontur der ersten Vorwölbung 23 sein. Alternativ kann die erste Kontur 23 auch eine Außenkontur der ersten Vorwölbung 23 sein. Innenkontur und Außenkontur unterscheiden sich nur durch eine Wandstärke der ersten Vorwölbung 23 voneinander. Unter einer "Kontur" ist vorliegend eine Kurve zu verstehen, welche für einen Betrachter bei senkrechter Betrachtung auf die erste Schnittebene E1 die erste Vorwölbung 23 von deren Umgebung abgrenzt. Der Begriff "Kontur" kann durch die Begriffe "Umriss" oder "Kurve" ersetzt werden.

Die erste Kontur 25 ist konvex gekrümmt. Das heißt, die erste Vorwölbung 23 wölbt sich aus dem Innenraum I hinaus in die Umgebung U hinein. Die erste Kontur 25 ist linksgekrümmt. Die erste Kontur 25 kann aus unterschiedlichen Radien, Ellipsenabschnitten, Ovalabschnitten, Kurvenabschnitten, Geradenabschnitten oder dergleichen zusammengesetzt sein. Jedoch ist die erste Kontur 25 in jedem Fall zumindest abschnittsweise bogenförmig gekrümmt oder weist eine bogenförmige Krümmung auf.

Besonders bevorzugt ist die erste Kontur 25 jedoch durchgehend gekrümmt, insbesondere durchgehend bogenförmig gekrümmt. "Durchgehend gekrümmt" bedeutet vorliegend, dass die erste Kontur 25 keine Geradenabschnitte aufweist. Für den Fall, dass die erste Kontur 25 durchgehend gekrümmt ist, ist die erste Kontur 25 bevorzugt ausschließlich aus unterschiedlichen gekrümmten Geometrien, wie beispielsweise Kreisabschnitten, Bögen, Radien, Ellipsenabschnitten, Ovalabschnitten und/oder Kurvenabschnitten, zusammengesetzt. Unter einem "Bogen" kann insbesondere ein Kreisbogen, also ein Kreisabschnitt, zu verstehen sein. Die erste Kontur 25 kann auch ein Kreisabschnitt, ein Bogen, ein Radius, ein Ellipsenabschnitt, ein Ovalabschnitt oder ein Kurvenabschnitt sein. In diesem Fall ist die erste Kontur 25 nicht aus unterschiedlichen Geometrien zusammengesetzt.

Die erste Kontur 25 weist eine konvexe Krümmung auf. Unter einer "Krümmung" ist vorliegend die lokale Abweichung der ersten Kontur 25 von einer Geraden zu verstehen. Der Begriff "Krümmung" kann auch durch den Begriff "Krümmungsmaß" ersetzt werden, welcher für jeden Punkt der ersten Kontur 25 quantitativ angibt, wie stark diese lokale Abweichung ist von einer Geraden. Je größer die Krümmung ist, desto enger ist die erste Kontur 25 gekrümmt.

Die erste Kontur 25 definiert die erste Vorwölbung 23 in der ersten Schnittebene E1. Das heißt, die erste Kontur 25 gibt eine zweidimensionale Geometrie der ersten Vorwölbung 23 an, welche sich in der ersten Schnittebene E1 ergibt, wenn die erste Schnittebene E1 die erste Vorwölbung 23 schneidet. Für den Fall, dass eine Vielzahl an unterschiedlichen ersten Schnittebenen E1 betrachtet wird, welche - wie zuvor erwähnt - parallel zueinander angeordnet sind, so ergibt sich in diesen zusätzlichen ersten Schnittebenen E1 eine Vielzahl an ersten Konturen 25, die sich in ihrer zweidimensionalen Geometrie voneinander unterscheiden. Die in der Fig. 8 gezeigte erste Schnittebene E1 schneidet die erste Vorwölbung 23 in ihrer größten Auslenkung von dem Innenraum I weg beziehungsweise in die Umgebung U hinein.

Der ersten Vorwölbung 23 ist ferner eine die erste Vorwölbung 23 definierende zweite Kontur 26 (Fig. 6) zugeordnet, welche in der zweiten Schnittebene E2 angeordnet ist. Die zweite Kontur 26 kann ebenfalls eine Innenkontur oder eine Außenkontur der ersten Vorwölbung 23 sein. Innenkontur und Außenkontur unterscheiden sich nur durch die Wandstärke der ersten Vorwölbung 23 voneinander. Auch hier gilt für den Fall, dass eine Vielzahl an unterschiedlichen zweiten Schnittebenen E2 betrachtet wird, welche - wie zuvor erwähnt - parallel zueinander angeordnet sind, dass sich in diesen zusätzlichen zweiten Schnittebenen E2 eine Vielzahl an zweiten Konturen 26 ergibt, die sich in ihrer zweidimensionalen Geometrie voneinander entscheiden. Die in der Fig. 6 gezeigte zweite Schnittebene E2 schneidet die erste Vorwölbung 23 in ihrer größten Auslenkung von dem Innenraum I weg beziehungsweise in die Umgebung U hinein.

Da die erste Schnittebene E1 und die zweite Schnittebene E2 senkrecht zueinander angeordnet sind, sind auch die erste Kontur 25 und die zweite Kontur 26 senkrecht zueinander positioniert. Es ergibt sich somit eine doppelt gekrümmte Fläche, welche die erste Vorwölbung 23 beschreibt. Die Konturen 25, 26 bilden so die dreidimensionale eiförmige Geometrie der ersten Vorwölbung 23.

Die zweite Kontur 26 kann dabei zumindest abschnittsweise kreisförmig gekrümmt sein. Die zweite Kontur 26 kann, wie die erste Kontur 25, aus unterschiedlichen Radien, Ellipsenabschnitten, Ovalabschnitten, Kurvenabschnitten, Geradenabschnitten oder dergleichen zusammengesetzt sein. Jedoch ist die zweite Kontur 26 in jedem Fall zumindest abschnittsweise bogenförmig gekrümmt oder weist eine bogenförmige Krümmung auf. Die zweite Kontur 26 weist eine konvexe Krümmung auf. Die zweite Kontur 26 ist bevorzugt linksgekrümmt. Die erste Kontur 25 unterscheidet sich von der zweiten Kontur 26 in ihrer Krümmung. Insbesondere ist die zweite Kontur 26 stärker gekrümmt als die erste Kontur 25.

Besonders bevorzugt ist die zweite Kontur 26 jedoch durchgehend gekrümmt, insbesondere durchgehend bogenförmig gekrümmt. "Durchgehend gekrümmt" bedeutet vorliegend, dass die zweite Kontur 26 keine Geradenabschnitte aufweist. Für den Fall, dass die zweite Kontur 26 durchgehend gekrümmt ist, ist die zweite Kontur 26 bevorzugt ausschließlich aus unterschiedlichen gekrümmten Geometrien, wie beispielsweise Kreisabschnitten, Bögen, Radien, Ellipsenabschnitten, Ovalabschnitten und/oder Kurvenabschnitten, zusammengesetzt. Unter einem "Bogen" kann insbesondere ein Kreisbogen, also ein Kreisabschnitt, zu verstehen sein. Die zweite Kontur 26 kann auch ein Kreisabschnitt, ein Bogen, ein Radius, ein Ellipsenabschnitt, ein Ovalabschnitt oder ein Kurvenabschnitt sein. In diesem Fall ist die zweite Kontur 26 nicht aus unterschiedlichen Geometrien zusammengesetzt.

Zwischen der ersten Vorwölbung 23 und der zweiten Vorwölbung 24 ist an dem Fahrerhausboden 12, insbesondere an dem Oberteil 21 des Fahrerhausbodens 12, ein Kuppelabschnitt 27 angeformt. Der Kuppelabschnitt 27 ragt nach innen in den Innenraum I des Fahrerhauses 4 hinein. Beispielsweise kann der Kuppelabschnitt 27 einen Getriebetunnel aufnehmen.

Wie die Fig. 6 zeigt, geht die zweite Kontur 26 der jeweiligen Vorwölbung 23, 24 beidseits des Kuppelabschnitts 27 mit einem jeweiligen Radius 28, 29 in den Kuppelabschnitt 27 über. Die Radien 28, 29 weisen dabei eine gegensätzliche Krümmungsrichtung auf wie die zweiten Konturen 26 der beiden Vorwölbungen 23, 24. Ferner geht die zweite Kontur 26 der beiden Vorwölbungen 23, 24 über Radien 30, 31 in einen sich beidseits an die Vorwölbungen 23, 24 anschließenden Randabschnitt 32, 33 des Fahrerhausbodens 12 über. Die Radien 30, 31 sind dabei entgegengesetzt zu der jeweiligen zweiten Kontur 26 gekrümmt.

In der dritten Schnittebene E3 ist eine den Kuppelabschnitt 27 definierende dritte Kontur 34 (Fig. 9) positioniert. Auch die dritte Kontur 34 kann eine Innenkontur oder eine Außenkontur sein, welche sich nur durch eine Wandstärke des Kuppelabschnitts 27 voneinander unterscheiden. Die dritte Kontur 34 kann aus unterschiedlichen Radien, Ellipsenabschnitten, Ovalabschnitten, Kurvenabschnitten, Geradenabschnitten oder dergleichen zusammengesetzt sein. Jedoch ist die dritte Kontur 34 in jedem Fall zumindest abschnittsweise bogenförmig gekrümmt oder weist eine bogenförmige Krümmung auf.

Ferner ist zwischen den Vorwölbungen 23, 24 mittig eine dritte Vorwölbung 35 vorgesehen. Die dritte Vorwölbung 35 ist weniger weit aus dem Innenraum I hinausgewölbt als die Vorwölbungen 23, 24. Die dritte Vorwölbung 35 ist definiert mit Hilfe einer in der dritten Schnittebene E3 platzierten vierten Kontur 36 (Fig. 9) sowie einer senkrecht zu der vierten Kontur 36 orientierten fünften Kontur 37 (Fig. 7). Die fünfte Kontur 37 liegt in einer zu der zweiten Schnittebene E2 parallelen Schnittebene (nicht gezeigt). Auch die Konturen 36, 37 können Innenkonturen oder Außenkonturen sein.

Die Konturen 36, 37 können jeweils aus unterschiedlichen Radien, Ellipsenabschnitten, Ovalabschnitten, Kurvenabschnitten, Geradenabschnitten oder dergleichen zusammengesetzt sein. Jedoch sind sowohl die vierte Kontur 36 als auch die fünfte Kontur 37 in jedem Fall zumindest abschnittsweise bogenförmig gekrümmt oder weisen eine bogenförmige Krümmung auf. Die vierte Kontur 36 geht dabei in die dritte Kontur 34 des Kuppelabschnitts 27 über. Die vierte Kontur 36 und die dritte Kontur 34 sind dabei gegensätzlich gekrümmt.

Die Funktionalität des Fahrerhausbodens 12 wird nachfolgend erläutert. Bei einer Ansprengung des Fahrerhauses 4 mit einem Sprengsatz 38 (Fig. 2 und 3), beispielsweise in Form einer Mine oder einer USBV, schützt die jeweilige Vorwölbung 23, 24 den Fahrer oder Beifahrer vor einem Blast oder einer Druckwelle 39 des Sprengsatzes 38. Der Schutz wird dabei durch die zuvor erläuterte dreidimensionale Geometrie der Vorwölbungen 23, 24 bewirkt. Die Vorwölbungen 23, 24 sind aufgrund ihrer dreidimensionalen Geometrie beulungsoptimiert und weisen eine hohe Steifigkeit oder Struktursteifigkeit auf. Hierdurch wird verhindert, dass sich der Fahrerhausboden 12, insbesondere unter den Sitzen 18, 19, in den Innenraum I hineinverformt, was zu einer Verletzung der Insassen führen könnte.

Aufgrund der teilweise eiförmigen Geometrie der jeweiligen Vorwölbung 23, 24 kann eine hohe Struktursteifigkeit ohne Zusatzmaterial in Form von Aufdickungen, Rippen und/oder Versteifungselementen realisiert werden. Die Geometrie der Vorwölbungen 23, 24 weist aufgrund der eiförmigen Form eine hohe Eigensteifigkeit auf. Gleichzeitig kann eine geringe Wandstärke bei dem Fahrerhausboden 12 erzielt werden. Dies ergibt eine Gewichtsersparnis.

Es können somit Zusatzgewicht aufgrund von Aufdickungen, Rippen und/oder Versteifungselementen, zusätzliche Bearbeitungsschritte und damit verursachte Mehrkosten sowie verschlechterte Materialeigenschaften aufgrund eines Hitzeeintrags bei einem Anschweißen von Zusatzmaterial vermieden werden. Der Fahrerhausboden 12 kann das geforderte Sicherheitsniveau bei Ansprengung mit Hilfe des Sprengsatzes 38 unter den gegebenen geometrischen Randbedingungen vollumfänglich erzielen.

### BEZUGSZEICHENLISTE

- 1: Nutzfahrzeug
- 2: Fahrgestell
- 3: Fahrgestellrahmen
- 4: Fahrerhaus
- 5: Achse
- 6: Achse
- 7: Achse
- 8: Rad
- 9: Rad
- 10: Rad
- 11: Aufbau
- 12: Fahrerhausboden
- 13: Decke
- 14: Seitenwand
- 15: Seitenwand
- 16: Vorderwand
- 17: Rückwand
- 18: Sitz
- 19: Sitz
- 20: Unterteil
- 21: Oberteil
- 22: Schnittstelle
- 23: Vorwölbung
- 24: Vorwölbung
- 25: Kontur
- 26: Kontur
- 27: Kuppelabschnitt
- 28: Radius
- 29: Radius
- 30: Radius
- 31: Radius
- 32: Randabschnitt
- 33: Randabschnitt
- 34: Kontur
- 35: Vorwölbung
- 36: Kontur
- 37: Kontur
- 38: Sprengsatz
- 39: Druckwelle
- E1: Schnittebene
- E2: Schnittebene
- E3: Schnittebene
- g: Schwerkraftrichtung
- I: Innenraum
- H: Hochrichtung
- L: Längsrichtung
- Q: Querrichtung
- U: Umgebung

## Patentansprüche

1. Fahrerhaus (4) für ein Nutzfahrzeug (1), insbesondere für ein militärisches Nutzfahrzeug, mit
einem von dem Fahrerhaus (4) umgrenzten Innenraum (I),
einem Fahrerhausboden (12),
einer an den Fahrerhausboden (12) angeformten ersten Vorwölbung (23) und einer an den Fahrerhausboden (12) angeformten zweiten Vorwölbung (24), welche von dem Innenraum (I) weggewölbt sind, so dass sich die erste Vorwölbung (23) und die zweite Vorwölbung (24) von dem Innenraum (I) weg erstrecken und sich in eine Umgebung (U) des Fahrerhauses (4) hineinerstrecken,
wobei die erste Vorwölbung (23) und die zweite Vorwölbung (24) jeweils eine die erste Vorwölbung (23) und die zweite Vorwölbung (24) in einer den Fahrerhausboden (12) schneidenden ersten Schnittebene (E1) definierende erste Kontur (25) aufweisen, welche zumindest abschnittsweise bogenförmig gekrümmt ist,
wobei die erste Vorwölbung (23) und die zweite Vorwölbung (24) jeweils eine die erste Vorwölbung (23) und die zweite Vorwölbung (24) in einer den Fahrerhausboden (12) schneidenden zweiten Schnittebene (E2) definierende zweite Kontur (26) aufweisen, welche zumindest abschnittsweise bogenförmig gekrümmt ist,
wobei die erste Schnittebene (E1) und die zweite Schnittebene (E2) senkrecht zueinander positioniert sind,
wobei die erste Vorwölbung (23) und die zweite Vorwölbung (24) voneinander beabstandet angeordnet sind,
wobei an den Fahrerhausboden (12) eine dritte Vorwölbung (35) angeformt ist,
wobei die dritte Vorwölbung (35) von dem Innenraum (I) weggewölbt ist, und
wobei die dritte Vorwölbung (35) zwischen der ersten Vorwölbung (23) und der zweiten Vorwölbung (24) angeordnet ist.

2. Fahrerhaus nach Anspruch 1,
**dadurch gekennzeichnet,**
**dass** eine Hochrichtung (H) des Fahrerhauses (4) und eine Längsrichtung (L) des Fahrerhauses (4) die erste Schnittebene (E1) aufspannen, wobei die Hochrichtung (H) und eine Querrichtung (Q) des Fahrerhauses (4) die zweite Schnittebene (E2) aufspannen, und wobei die Hochrichtung (H), die Längsrichtung (L) und die Querrichtung (Q) senkrecht zueinander positioniert sind.

3. Fahrerhaus nach Anspruch 2,
**dadurch gekennzeichnet,**
**dass** die erste Schnittebene (E1) und die zweite Schnittebene (E2) die erste Vorwölbung (23) und die zweite Vorwölbung (24) jeweils mittig schneiden.

4. Fahrerhaus nach einem der Ansprüche 1 - 3,
**dadurch gekennzeichnet,**
**dass** die erste Kontur (25) durchgehend gekrümmt ist, und/oder wobei die zweite Kontur (26) durchgehend gekrümmt ist.

5. Fahrerhaus nach einem der Ansprüche 1 - 4,
**dadurch gekennzeichnet,**
**dass** die erste Vorwölbung (23) und die zweite Vorwölbung (24) jeweils zumindest abschnittsweise eiförmig gewölbt sind.

6. Fahrerhaus nach einem der Ansprüche 1 - 5,
**dadurch gekennzeichnet,**
**dass** sich die erste Kontur (25) in ihrer Krümmung von der zweiten Kontur (26) unterscheidet.

7. Fahrerhaus nach einem der Ansprüche 1 - 6,
**dadurch gekennzeichnet,**
**dass** die zweite Kontur (26) stärker als die erste Kontur (25) gekrümmt ist.

8. Fahrerhaus nach einem der Ansprüche 1 - 7,
**dadurch gekennzeichnet,**
**dass** an den Fahrerhausboden (12) ein in den Innenraum (I) hineinragender Kuppelabschnitt (27) angeformt ist, welcher zwischen der ersten Vorwölbung (23) und der zweiten Vorwölbung (24) angeordnet ist.

9. Fahrerhaus nach Anspruch 8,
**dadurch gekennzeichnet,**
**dass** der Kuppelabschnitt (27) einen den Kuppelabschnitt (27) in der zweiten Schnittebene (E2) definierenden Radius (28, 29) aufweist, welcher entgegengesetzt der zweiten Kontur (26) gekrümmt ist.

10. Fahrerhaus nach Anspruch 8 oder 9,
**dadurch gekennzeichnet,**
**dass** der Kuppelabschnitt (27) eine den Kuppelabschnitt (27) in einer zu der ersten Schnittebene (E1) parallelen und von dieser beabstandet angeordneten dritten Schnittebene (E3) definierende dritte Kontur (34) aufweist, welche zumindest abschnittsweise bogenförmig gekrümmt ist.

11. Fahrerhaus nach einem der Ansprüche 1 - 10,
**dadurch gekennzeichnet,**
**dass** der Fahrerhausboden (12) ein Unterteil (20), an welchem die erste Vorwölbung (23) und die zweite Vorwölbung (24) angeformt sind, und ein an einer Schnittstelle (22) mit dem Unterteil (20) verbundenes Oberteil (21) aufweist.

12. Fahrerhaus nach Anspruch 11,
**dadurch gekennzeichnet,**
**dass** das Unterteil (20) und/oder das Oberteil (21) jeweils einstückig, insbesondere materialeinstückig, ausgebildet sind.

13. Nutzfahrzeug (1), insbesondere militärisches Nutzfahrzeug, mit einem Fahrerhaus (4) nach einem der Ansprüche 1 - 12.

## Claims

1. Driver's cab (4) for a utility vehicle (1), in particular for a military utility vehicle, comprising
an interior space (I) enclosed by the driver's cab (4),
a driver's cab floor (12),
a first protrusion (23) formed on the driver's cab floor (12) and a second protrusion (24) formed on the driver's cab floor (12), wherein the first protrusion (23) and the second protrusion (24) are curved away from the interior space (I) such that the first protrusion (23) and the second protrusion (24) extend away from the interior space (I) and extend into a surroundings (U) of the driver's cab (4),
wherein the first protrusion (23) and the second protrusion (24) each comprise a first contour (25) defining the first protrusion (23) and the second protrusion (24) in a first sectional plane (E1) intersecting the driver's cab floor (12), wherein the first contour (25) is curved in an arcuate manner at least in sections,
wherein the first protrusion (23) and the second protrusion (24) each comprise a second contour (26) defining the first protrusion (23) and the second protrusion (24) in a second sectional plane (E2) intersecting the driver's cab floor (12), wherein the second contour (26) is curved in an arcuate manner at least in sections, and
wherein the first sectional plane (E1) and the second sectional plane (E2) are positioned perpendicular to each other,
wherein the first protrusion (23) and the second protrusion (24) are arranged at a distance from each other,
wherein a third protrusion (35) is formed on the driver's cab floor (12),
wherein the third protrusion (35) is curved away from the interior space (I), and
wherein the third protrusion (35) is arranged between the first protrusion (23) and the second protrusion (24).

2. Driver's cab according to claim 1,
**characterized in that**
a height direction (H) of the driver's cab (4) and a longitudinal direction (L) of the driver's cab (4) span the first sectional plane (E1), wherein the height direction (H) and a cross direction (Q) of the driver's cab (4) span the second sectional plane (E2), and wherein the height direction (H), the longitudinal direction (L) and the cross direction (Q) are positioned perpendicular to each other.

3. Driver's cab according to claim 2,
**characterized in that**
the first sectional plane (E1) and the second sectional plane (E2) each intersect the first protrusion (23) and the second protrusion (24) centrally.

4. Driver's cab according to one of claims 1 - 3,
**characterized in that**
the first contour (25) is continuously curved, and/or wherein the second contour (26) is continuously curved.

5. Driver's cab according to one of claims 1 - 4,
**characterized in that**
the first protrusion (23) and the second protrusion (24) are at least partially egg-shaped.

6. Driver's cab according to one of claims 1 - 5,
**characterized in that**
the first contour (25) differs in its curvature from the second contour (26).

7. Driver's cab according to one of claims 1 - 6,
**characterized in that**
the second contour (26) is more curved than the first contour (25).

8. Driver's cab according to one of claims 1 - 7,
**characterized in that**
a dome section (27) projecting into the interior space (I) is formed on the driver's cab floor (12) and is arranged between the first protrusion (23) and the second protrusion (24).

9. Driver's cab according to claim 8,
**characterized in that**
the dome section (27) comprises a radius (28, 29) defining the dome section (27) in the second sectional plane (E2), wherein the radius (28, 29) is curved in the opposite direction to the second contour (26).

10. Driver's cab according to claim 8 or 9,
**characterized in that**
the dome section (27) comprises a third contour (34) defining the dome section (27) in a third sectional plane (E3) parallel to the first sectional plane (E1) and arranged at a distance therefrom, wherein the third contour (34) is curved at in an arcuate manner at least in sections.

11. Driver's cab according to one of claims 1 - 10,
**characterized in that**
the driver's cab floor (12) comprises a lower part (20), on which the first protrusion (23) and the second protrusion (24) are formed, and an upper part (21) connected to the lower part (20) at an interface (22).

12. Driver's cab according to claim 11,
**characterized in that**
the lower part (20) and/or the upper part (21) are each formed integrally, in particular as one piece of material.

13. Utility vehicle (1), in particular military utility vehicle, comprising a driver's cab (4) according to one of claims 1 - 12.

## Revendications

1. Cabine de conduite (4) pour un véhicule utilitaire (1), en particulier pour un véhicule utilitaire militaire, comprenant
un espace intérieur (I) délimité par la cabine de conduite (4),
un plancher de la cabine de conduite (12),
une première protubérance (23) formée sur le plancher de la cabine de conduite (12) et une seconde protubérance (24) formée sur le plancher de la cabine de conduite (12), dans laquelle la première protubérance (23) et la seconde protubérance (24) sont incurvées à l'écart de l'espace intérieur (I) de sorte que la première protubérance (23) et la seconde protubérance (24) s'étendent à l'écart de l'espace intérieur (I) et s'étendent dans un environnement (U) de la cabine de conduite (4),
dans laquelle la première protubérance (23) et la seconde protubérance (24) comprennent chacune un premier contour (25) définissant la première protubérance (23) et la seconde protubérance (24) dans un premier plan de coupe (E1) coupant le plancher de la cabine de conduite (12), où le premier contour (25) est courbé en arc de cercle au moins par sections,
dans laquelle la première protubérance (23) et la seconde protubérance (24) comprennent chacune un second contour (26) définissant la première protubérance (23) et la seconde protubérance (24) dans un second plan de coupe (E2) coupant le plancher de la cabine de conduite (12), dans lequel le second contour (26) est courbé en arc de cercle au moins en sections, et
dans laquelle le premier plan de coupe (E1) et le second plan de coupe (E2) sont perpendiculaires l'un à l'autre,
dans laquelle la première protubérance (23) et la seconde protubérance (24) sont disposées à une certaine distance l'une de l'autre,
dans laquelle une troisième protubérance (35) est formée sur le plancher de la cabine de conduite (12),
dans laquelle la troisième protubérance (35) est incurvée à l'écart de l'espace intérieur (I), et
dans laquelle la troisième protubérance (35) est disposée entre la première protubérance (23) et la seconde protubérance (24).

2. Cabine de conduite selon la revendication 1,
**caractérisée par le fait que**
une direction de hauteur (H) de la cabine de conduite (4) et une direction longitudinale (L) de la cabine de conduite (4) couvrent le premier plan de coupe (E1), dans laquelle la direction de hauteur (H) et une direction transversale (Q) de la cabine de conduite (4) couvrent le second plan de coupe (E2), et dans laquelle la direction de hauteur (H), la direction longitudinale (L) et la direction transversale (Q) sont positionnées perpendiculairement l'une à l'autre.

3. Cabine de conduite selon la revendication 2,
**caractérisée par le fait que**
le premier plan de coupe (E1) et le second plan de coupe (E2) coupent chacun la première protubérance (23) et la seconde protubérance (24) en leur centre.

4. Cabine de conduite selon l'une des revendications 1 à 3,
**caractérisée par le fait que**
le premier contour (25) est continuellement incurvé, et/ou le second contour (26) est continuellement incurvé.

5. Cabine de conduite selon l'une des revendications 1 à 4,
**caractérisée par le fait que**
la première protubérance (23) et la seconde protubérance (24) sont au moins partiellement en forme d'œuf.

6. Cabine de conduite selon l'une des revendications 1 à 5,
**caractérisée par le fait que**
la courbure du premier contour (25) diffère de celle du second contour (26).

7. Cabine de conduite selon l'une des revendications 1 à 6,
**caractérisée par le fait que**
le second contour (26) est plus incurvé que le premier contour (25).

8. Cabine de conduite selon l'une des revendications 1 à 7,
**caractérisée par le fait que**
une section de dôme (27) faisant saillie dans l'espace intérieur (I) est formée sur le plancher de la cabine de conduite (12) et est disposée entre la première protubérance (23) et la seconde protubérance (24).

9. Cabine de conduite selon la revendication 8,
**caractérisée par le fait que**
la section de dôme (27) comprend un rayon (28, 29) définissant la section de dôme (27) dans le second plan de coupe (E2), où le rayon (28, 29) est incurvé dans la direction opposée au second contour (26).

10. Cabine de conduite selon la revendication 8 ou 9,
**caractérisée par le fait que**
la section de dôme (27) comprend un troisième contour (34) définissant la section de dôme (27) dans un troisième plan de section (E3) parallèle au premier plan de coupe (E1) et à une certaine distance de celui-ci, le troisième contour (34) étant courbé en arc de cercle au moins par sections.

11. Cabine de conduite selon l'une des revendications 1 à 10,
**caractérisée par le fait que**
le plancher de la cabine de conduite (12) comprend une partie inférieure (20), sur laquelle la première protubérance (23) et la seconde protubérance (24) sont formées, et une partie supérieure (21) reliée à la partie inférieure (20) au niveau d'une interface (22).

12. Cabine de conduite selon la revendication 11,
**caractérisée par le fait que**
la partie inférieure (20) et/ou la partie supérieure (21) sont formées d'un seul tenant, en particulier d'une seule pièce de matériau.

13. Véhicule utilitaire (1), en particulier véhicule utilitaire militaire, comprenant une cabine de conduite (4) selon l'une des revendications 1 à 12.
